# FASCICULE DE BREVET EUROPEEN

(11) **EP 0 130 125 B1**
(45) Date de publication et mention de la délivrance du brevet: **02.12.1987**
(21) Numéro de dépôt: 84401308.6
(22) Date de dépôt: 22.06.1984
(51) Int. Cl.: F42B 23/02

(54) **Munition dispersable à charges multiples, notamment mine mixte antichar et antipersonnel**
Abwerfbare Mine mit Tochterladungen, insbesondere kombinierte Panzer- und Schützenmine
Deployable mine having subcharges, in particular a combined anti-tank and anti-personnel mine

(30) Priorité: 27.06.1983 FR 8310572
(43) Date de publication de la demande: 02.01.1985
(73) Titulaire: ETIENNE LACROIX - TOUS ARTIFICES SA, F-31600 Muret (FR)
(72) Inventeur: Fauvel, Jean-Robert, F-31600 Muret (FR); Rousseau, Philippe, F-75005 Paris (FR); Thebault, Pierre, F-31520 Ramonville Saint Agne (FR); Van Schendel, Daniel, F-31600 Muret (FR)
(74) Mandataire: Martin, Jean-Jacques

## Description

La présente invention concerne une munition terrestre à charges multiples, notamment une munition mixte antichar et antipersonnel. Plus particulièrement, l'invention concerne une munition dispersable. Les munitions de ce type sont « semées •, c'est-à-dire jetées en vrac depuis un point de dispersion situé à une certaine altitude au-dessus du sol. Les munitions tombent ensuite au sol, éventuellement roulent, rebondissent, ... avant de s'immobiliser. C'est alors qu'elles seront mises en position active, c'est-à-dire armées du point de vue pyrotechnique.

On assimilera au cas des munitions dispersées celui des munitions simplement posées au sol manuellement ou mécaniquement, mais non enfouies, et qui seront activées après écoulement d'un retard prédéterminé après leur pose.

La munition selon l'invention est du type comprenant :
un support de charges,
une pluralité de charges éjectables juxtaposées,
des moyens d'éjection de chacune des charges, pour disperser celles-ci à distance du support de charges,
des moyens de verrouillage des moyens d'éjection,
des moyens de déclenchement, pour provoquer la libération des moyens de verrouillage et l'éjection des charges.

Une telle structure est par exemple décrite par le FR-A-2 518 734, qui concerne une batterie fixe de tubes lanceurs permettant d'opérer une dispersion (unique) des projectiles sur une zone de plusieurs dizaines de mètres de large, située à distance de la batterie.

Un des buts de l'invention est de proposer une munition qui, une fois immobilisée au sol, puisse elle-même éjecter alentour une pluralité de sous-munitions (appelées également par la suite « charges éjectables,.).

A cet effet, la munition de l'invention est caractérisée en ce que le support de charges est lui-même dispersable et présente une face support tournée vers le haut et sur laquelle reposent les charges éjectables, les moyens de verrouillage étant des moyens propres à retenir en place les charges contre cette face support, et les moyens d'éjection étant des moyens propres à disperser les charges éjectables autour du support de charges.

On réalise ainsi une double dispersion : tout d'abord la dispersion d'un ensemble de munitions lâchées au-dessus du sol ensuite la dispersion des sous-munitions emportées par chacune des munitions tombées au sol autour de chaque point d'impact.

Si en outre chaque support de charges est lui-même solidaire d'une charge propre (non éjectable), on pourra reconstituer une « grappe de mines autour de chaque munition, par exemple une grappe mixte avec une mine antichar centrale (la charge non éjectable) entourée de mines antipersonnel (chacune des sous-munitions).

La constitution de grappes de mines est une technique qui était possible lorsque les barrages de mines étaient posés à la main, mais qu'il avait été jusqu'à présent impossible de transposer au cas des mines dispersables, qui sont a priori le type de mine se prêtant le moins à la constitution de grappes, du fait de leur positionnement et de leur distribution difficilement contrôlables.

Au contraire, la munition selon l'invention permet par exemple de constituer un barrage antichar valorisé par un minage antipersonnel renforçant la dureté de l'obstacle mis en place.

Dans un mode de réalisation avantageux, le support de charges constitue un couvercle de la munition, celle-ci comprenant en outre :
un corps de munition de forme générale aplatie, comprenant une face d'appui et une face exposée, la face exposée étant tournée vers le haut lorsque la mine repose au sol en position ouverte, ce corps de munition étant coiffé, en position fermée, par le support de charges tournant sa face support contre la face exposée du corps de munition,
une articulation du support de charges au corps de munition en un point périphérique de celui-ci,
des moyens de verrouillage du support de charges pour maintenir celui-ci fermé sur le corps de munition,
des moyens d'ouverture, pour déverrouiller le support de charges et exercer sur celui-ci un couple de pivotement pour le faire passer de la position fermée à une position ouverte dans laquelle, après un pivotement d'environ un demi-tour, le support de charges repose à côté du corps de munition, avec sa face support tournée vers le haut, le couple de pivotement étant au moins égal au couple nécessaire pour provoquer un retournement du corps de munition, au cas où celui-ci reposerait, avant ouverture, avec sa face exposée tournée vers le haut.

La munition est ainsi particulièrement appropriée à la dispersion : elle est lâchée en position fermée et ne s'ouvre qu'après impact et immobilisation au sol, le cas échéant après application d'une temporisation à l'ouverture.

Selon que la mine s'est immobilisée à l'endroit (couvercle vers le haut) ou à l'envers, le couvercle support de charges ne fera que découvrir la face exposée du corps de mine (face qui peut être par exemple la face sensible d'une mine antichar) et se placer à côté du corps de munition, ou au contraire provoquera un retournement complet d'un demi-tour de la munition pour donner à celle-ci une position finale correcte identique à celle qui aurait été obtenue si elle s'était immobilisée à l'endroit.

Avantageusement, les moyens d'ouverture coopèrent avec les moyens de déclenchement, de manière à provoquer la libération des moyens de verrouillage des moyens d'éjection et l'éjection des charges dès que le support de charges atteint la position ouverte. L'ouverture provoquera donc automatiquement l'expulsion des charges éjectables.

D'autres caractéristiques et avantages de l'invention apparaîtront à la lecture de la description détaillée ci-dessous, faite en référence aux dessins annexés.

Le mode de réalisation décrit en détail correspond à une mine dispersable mixte antichar et antipersonnel, mais ce type de munition n'est pas limitatif ; l'invention peut notamment, bien que moins avantageusement, s'appliquer à :
des munitions posées au sol sans dispersion,
des munitions de type unique, c'est-à-dire par exemple comprenant uniquement des charges antipersonnel, sans charge antichar associée,
des charges autres que des charges explosives, par exemple des charges fumigènes pour créer un rideau de fumée dans la zone minée. On peut également combiner des mines antipersonnel à des charges fumigènes, soit par dispersion simultanée de munitions de type différent, soit en prévoyant des sous-munitions de nature différente à l'intérieur d'une même munition.

Sur les figures :
la figure 1 représente une vue en coupe selon la ligne I-I de la figure 2, d'une mine mixte selon l'invention, immobilisée au sol à l'endroit, mais avant ouverture ;
la figure 2 est une vue de dessus de cette même mine, selon la ligne II-II de la figure 1 ;
la figure 3 montre deux mines immobilisées au sol avant ouverture, l'une à l'endroit (à droite), l'autre à l'envers (à gauche) ;
la figure 4 montre la mine au moment de l'ouverture et de l'éjection des sous-munitions.

La figure 1 montre le corps de munition 100 coiffé par son couvercle 200, avant ouverture. Le couvercle 200 constitue un support de charges telles que la charge 300 ; sur la figure 2 qui est une vue de dessus avec arrachement partiel du couvercle, on peut voir que ces charges 300, 301, 302, 303, 304, 305 sont au nombre de six et s'inscrivent, en plan, dans des secteurs circulaires juxtaposés, leur épaisseur étant sensiblement égale à celle de l'intervalle subsistant, en position fermée, entre la face 212 du couvercle supportant les munitions et la face supérieure 110 du corps de munition.

Le corps de munition 100 comprend une enveloppe, par exemple en matériau synthétique, fermée par une assiette métallique 110 constituant la face supérieure (ou face exposée) du corps de munition, c'est-à-dire que cette face est toujours tournée vers le haut lorsque la mine enfermée par le corps de munition est en position active. Cette assiette 110 a une forme générale concave, et sa face intérieure est en contact direct avec la charge explosive 130, selon une structure classique correspondant à une mine à projection de plaque.

La face inférieure 120 du corps de munition, qui est une face d'appui reposant au sol en position active, a une forme générale convexe de révolution, avec un profil extérieur évolutif de manière à rendre très stable l'équilibre autour de la position à l'endroit, c'est-à-dire face exposée 110 vers le haut.

L'explosif 130 enfermé dans le corps de munition est un explosif à charge formé ; il est également prévu un système d'allumage 140 comprenant, outre les moyens pyrotechniques d'initiation de l'explosif, des moyens (par exemple électroniques) de détection, notamment de détection par influence au passage d'un véhicule blindé. Le dispositif d'allumage 140 est de préférence programmable et activable en énergie juste avant la dispersion des munitions.

Ce dispositif d'allumage 140 comprend également des moyens détecteurs d'impact de la munition sur le sol, ainsi que des moyens retardateurs, déclenchés par ces moyens détecteurs d'impact, pour temporiser l'armement de la chaîne pyrotechnique de la mine contenue dans le corps de munition après impact sur le sol. Cette temporisation est d'une durée correspondant à la durée maximale prévisible avant immobilisation complète. On verra également par la suite que ces moyens retardateurs sont aptes à temporiser l'ouverture du couvercle de la munition.

Le couvercle 200 comprend une surface 220 recouvrant entièrement, en position fermée, la face exposée 110 du corps de munition ainsi que les sous-munitions 300. Cette surface, qui s'étend dans l'ensemble radialement, est prolongée axialement vers le haut par une couronne 210 de forme générale cylindrique, qui permet :
de maximiser la surface d'appui au sol de la munition lorsque le couvercle sera déployé, ce couvercle retourné assurant également une fonction de support des sous-munitions 300,
de décentrer le centre de gravité de la munition en position fermée, pour lui donner une position préférentielle d'équilibre stable avec le couvercle vers le haut,
de donner à la surface supérieure 211 du couvercle une forme femelle homologue de la surface mâle inférieure 120 du corps de munition, de manière à rendre les munitions empilables, possibilité d'autant plus avantageuse que les munitions dispersables sont, par définition, destinées à être utilisées en grand nombre ; il est donc souhaitable d'en rationaliser le stockage.

Le couvercle 200 est relié au corps de munition 100 par un bras 230 articulé entre un point périphérique 150 du corps de munition et un point 250 du couvercle. Ce bras articulé, par exemple formé de deux éléments 231, 232, est déployable de telle sorte que, comme on le verra par la suite, en position ouverte l'ensemble formé par le bras et le couvercle maintienne la face exposée du corps de munition et la face support du support de charges toutes deux dans une orientation générale horizontale.

En position fermée, le couvercle est verrouillé sur le corps de munition, par exemple par emboîtement d'une partie creuse 240 dans une partie saillante 111 de la face exposée 110. Un boulon explosif 112 est alors vissé dans cette partie saillante pour retenir en place le couvercle 200. Après immobilisation de la munition au sol, et par exemple sur commande des moyens d'allumage et de temporisation 140, une charge 113 sera allumée par un détonateur 114, provoquant ainsi l'expulsion du boulon 112.

Les sous-munitions 300 sont par exemple des mines antipersonnel comprenant un explosif en plaque 320. Ces explosifs sont des explosifs souples, simplement protégés contre les intempéries, et munis d'un système d'allumage très classique comprenant un percuteur 330 mis sous tension par un ressort 340 face à une amorce 350 ; le percuteur est immobilisé par un plot 360 de telle sorte qu'une faible pression sur l'allumeur (mine écrasée au pied ou saisie à la main) déclenche l'explosion.

Chacune des mines antipersonnel est munie d'un ressort 310, par exemple un ressort à lame (visible également figure 2) dont une extrémité 311 est solidaire de la mine 300, et dont l'autre extrémité 312 est maintenue en appui et sous tension contre la face support du support de charges 220.

Avantageusement, le ressort 310 est pourvu, au droit de l'allumeur, d'une ouverture dans laquelle est glissée une goupille de sécurité 370 verrouillant en place le percuteur, et qui sera éjectée au moment de la détente du ressort à lame. L'expulsion des charges éjectables s'accompagnera ainsi de leur armement simultané.

En position fermée, les charges 300 sont immobilisées par un disque 380 bloqué en position par une fourchette 160 insérée dans une fente radiale 115 de la partie saillante 240 du couvercle : l'ensemble formé par ce couvercle et les charges qu'il supporte restera ainsi solidarisé tant que la fourchette 160 ne sera pas extraite de la fente 115 - et notamment pendant toute la durée de l'ouverture du couvercle.

L'extraction de la fourchette peut être par exemple réalisée au moyen d'un fil 150 dont une extrémité 151 est solidaire du corps de munition 100 et l'autre extrémité 152 est reliée à la fourchette ; la longueur de ce fil 150 est choisie de sorte que, pour une position relative du couvercle support de charges et du corps de munition correspondant à une ouverture complète, il exerce sur la fourchette 160 une tension permettant l'arrachage de celle-ci en direction radiale, libérant ainsi l'ensemble des charges éjectables portées par le support de charges 220.

On notera que, en position fermée, les charges éjectables 300 sont protégées de l'écrasement d'une part par le couvercle 220 et l'assiette métallique 110. et d'autre part par le ressort 310, qui se trouve en position supérieure : on assure ainsi une sécurité contre tous les chocs pouvant survenir tant que la munition est en position fermée.

Les figures 3 et 4 illustrent le fonctionnement de la munition ; la figure 3 représente deux positions de la munition immobilisée au sol, avant ouverture : le plus généralement, compte tenu de la forme convexe de la surface d'appui 120 et du décentrement du centre de gravité permis par la couronne 210 du couvercle, la munition repose au sol dans la position représentée à droite de la figure 3, c'est-à-dire avec la face d'appui 120 du corps de munition 100 effectivement en contact avec le sol.

Il peut arriver cependant, bien que plus rarement, que la mine s'immobilise dans la position représentée à gauche de la figure 3, c'est-à-dire avec la face d'appui 120 tournée vers le haut et donc le couvercle 200 du support de charges reposant au sol.

Après temporisation, le boulon explosif 112 est expulsé, déverrouillant ainsi le couvercle. Des moyens d'ouverture (non représentés) qui peuvent être des moyens mécaniques tels que des ressorts, des moyens pyrotechniques... exercent sur le couvercle un couple de pivotement pour faire passer la munition de la position fermée de la figure 3 à une position ouverte (figure 4) dans laquelle, après un pivotement d'environ 1/2 tour, le couvercle 200 repose, retourné, à côté du corps de munition 100.

Si la munition reposait déjà avec sa face d'appui en contact avec le sol (figure 3 à droite) l'ouverture du couvercle ne fait que découvrir la face exposée 110 du corps de munition. Les dimensions du bras articulé 230, ainsi que l'amplitude de mouvement qui lui est permise, sont choisies de manière que la face exposée 110 du corps de munition soit maintenue dans une orientation générale horizontale, tout comme la face support du couvercle support de charges 200.

Si par contre la mine s'était immobilisée au sol à l'envers (figure 3 à gauche) les moyens d'ouverture vont exercer sur le corps de munition 100 un couple de pivotement au moins égal au couple nécessaire pour provoquer un retournement de ce corps de munition : c'est alors le couvercle support de charges 200 qui reste en appui au sol, et le corps de munition 100 qui vient reposer, dans une orientation correcte, à côté du couvercle.

On notera que, en position finale, le couvercle support de charges 200 repose toujours avec sa face support tournée vers le haut, découvrant ainsi les charges éjectables qu'il a « emportées sur son dos •.

En fin d'ouverture (figure 4), le fil 150 se tend, extrayant la fourchette 160 de sa fente radiale. Les charges 300 à 305 sont alors éjectées autour du support de charges (par exemple dans un rayon de 2 à 3 mètres) sous l'effet de la détente de leur ressort 310.

On reconstitue ainsi, dans l'exemple illustré, une grappe comprenant une mine antichar (enfermée dans le corps de munition 100) et de six mines antipersonnel dispersées autour de celle-ci.

En variante, le corps de munition 100 peut ne contenir aucune charge ; il joue alors un pur rôle mécanique de protection et de positionnement du support de charges 200.

En variante également, la charge non éjectable peut être contenue dans le support de charge 200 au lieu de l'être dans le corps de munition 100. On peut ainsi reconstituer de la même façon une grappe mixte.

Si la charge non éjectable est située dans le corps de munition 200. ou si l'on souhaite seulement disperser des mines antipersonnel, le corps de munition 100 peut être omis, la munition ne comportant qu'un support 200 sur lequel reposent les charges éjectables verrouillées en place par un moyen approprié.

## Revendications

1. Une munition terrestre à charges multiples, notamment une mine dispersable mixte antichar et antipersonnel, comprenant :
un support de charges (200) ;
une pluralité de charges éjectables (300-305) juxtaposées :
des moyens d'éjection (310) de chacune des charges, pour disperser celles-ci à distance du support de charges ;
des moyens de verrouillage (160) des moyens d'éjection ;
des moyens de déclenchement (150), pour provoquer la libération des moyens de verrouillage et l'éjection des charges,
caractérisée en ce que le support de charges est lui-même dispersable et présente une face support (212) tournée vers le haut et sur laquelle reposent les charges éjectables, les moyens de verrouillage étant des moyens propres à retenir en place les charges contre cette face support, et les moyens d'éjection étant des moyens propres à disperser les charges éjectables autour du support de charges.

2. Une munition selon la revendication 1. caractérisée en ce que le support est, en outre, solidaire d'une enveloppe enfermant une charge centrale non éjectable.

3. Une munition selon la revendication 1, caractérisée en ce que les charges éjectables sont des charges en plaque s'inscrivant dans des secteurs recouvrant la face support.

4. Une munition selon la revendication 1, caractérisée en ce que les moyens d'expulsion comprennent des ressorts (310) placés entre la face support et chacune des charges éjectables, les moyens de verrouillage maintenant chacun de ces ressorts élastiquement tendus.

5. Une munition selon la revendication 4, caractérisée en ce que la détente du ressort provoque en outre l'armement de la charge éjectable qui lui est associée.

6. Une munition selon la revendication 5, caractérisée en ce que le ressort (310) est un ressort à lame dont l'une des extrémités (311) est solidaire de la charge éjectable, la détente de la lame étant susceptible d'extraire une goupille de sécurité (370) verrouillant les moyens d'amorçage (330, 340, 350, 360) de la charge éjectable.

7. Une munition selon la revendication 1, caractérisée en ce qu'elle comporte en outre :
un corps de munition (100) présentant une face d'appui (120) et une face exposée, la face exposée étant tournée vers le haut lorsque la mine repose au sol en position ouverte, ce corps de munition étant coiffé, en position fermée, par le support de charges tournant sa face support contre la face exposée du corps de munition,
une articulation (230) du support de charges au corps de munition en un point périphérique (150) de celui-ci, les moyens de verrouillage maintenant le support de charges fermé sur le corps de munition,
des moyens d'ouverture, pour exercer sur le support de charges, après déverrouillage, un couple de pivotement pour le faire passer de la position fermée à une position ouverte dans laquelle, après un pivotement d'environ un demi-tour, le support de charges repose à côté du corps de munition, avec sa face support tournée vers le haut, le couple de pivotement étant au moins égal au couple nécessaire pour provoquer un retournement du corps de munition, au cas où celui-ci reposerait, avant ouverture, avec sa face exposée tournée vers le bas.

8. Une munition selon la revendication 7, caractérisée en ce que le corps de munition enferme en outre une charge centrale (130) non éjectable.

9. Une munition selon la revendication 7, caractérisée en ce que les moyens d'ouverture coopèrent avec les moyens de déclenchement, de manière à provoquer la libération des moyens de verrouillage des moyens d'éjection et l'éjection des charges dès que le support de charges atteint la position ouverte.

10. Une munition selon la revendication 9, caractérisée en ce que les moyens de verrouillage des charges éjectables comprennent une fourchette centrale (160) insérée dans une fente radiale (115) du support de charges retenant axialement toutes les charges éjectables, et en ce que les moyens de déclenchement comprennent un fil (150) reliant la fourchette à un point du corps de munition, la longueur de ce fil étant choisie de sorte que, pour une position relative du support de charges et du corps de munition correspondant à une ouverture complète, il exerce sur la fourchette une tension permettant l'arrachage de celle-ci en direction radiale, libérant ainsi les charges éjectables pour permettre leur éjection.

11. Une munition selon la revendication 7, caractérisée en ce que les charges éjectables sont des charges en plaque en forme de secteurs recouvrant la face support, et l'épaisseur des plaques étant sensiblement égale à celle de l'intervalle subsistant, en position fermée, entre la face exposée du corps de munition et la face support du support de charges.

12. Une munition selon la revendication 1, caractérisée en ce qu'elle comprend en outre des moyens détecteurs d'impact de la munition sur le sol, ainsi que des moyens retardateurs déclenchés par ces moyens détecteurs d'impact, aptes à temporiser la mise en oeuvre des moyens de déclenchement après impact sur le sol.

## Claims

1. A multiple charge land munition, for example a combined anti-tank and anti-personnel scatterable mine, including :
a charge support (200),
a plurality of juxtaposed ejectable charges (300, 305),
ejector means (310) for each of the charges for scattering the charges at a distance from the charge support,
locking means (160) for the ejector means,
triggering means (150) for releasing the locking means and ejecting the charges,
characterized in that the charge support (200) is itself scatterable and has a support face (212) which is upwardly directed and on which the ejectable charges lie, the locking means being means for holding the charges against the support face of the charge support, and the ejector means being means for scattering the ejectable charges around the charge support.

2. A munition according to claim 1, characterized in that the support is, in addition, fixed to a casing enclosing a central non-ejectable charge.

3. A munition according to claim 1, characterized in that the ejectable charges are plate charges occupying sectors on the support face.

4. A munition according to claim 1, characterized in that the ejector means comprise springs (310) placed between the support face and each of the ejectable charges, the locking means holding of the springs in a resiliently loaded position.

5. A munition according to claim 4, characterized in that releasing the spring also causes the corresponding ejectable charge to be armed.

6. A munition according to claim 5, characterized in that the spring (310) is a blade spring having one (311) of its ends fixed to the ejectable charge, wherein a safety pin (370) for locking the firing means (330, 340, 350, 360) of the ejectable charge is extraded by the blade spring being released.

7. A munition according to claim 1, characterized in that it further includes :
a munition body (100) including a bearing face (120) and an exposed face, the exposed face being upwardly directed when the mine rests on the ground in the open position, said munition body being covered, in the closed position by the charge support having its support face turned toward the exposed face of the munition body,
a hinge (230) connecting the charge support to the munition body at a peripheral point (150) thereof, wherein the locking means hold the charge support in the closed position against the munition body,
opening means for exerting on the charge support, after the unlocking thereof a pivoting torque to cause it to move through half a turn from the closed position to an open position in which the charge support rests to one side of the munition body with its support face pointing upwards, said pivoting torque being at least equal to the torque required for overturning the munition body in the event that prior to opening the body was resting with its exposed face pointing downwards.

8. A munition according to claim 7, characterized in that the munition body encloses an additionnal, non-ejectable central charge (130).

9. A munition according to claim 7, characterized in that the opening means co-operate with the triggering means in such a manner as to free the locking means for locking the ejector means and to eject the charges as soon as the charge support reaches the open position.

10. A munition according to claim 9, characterized in that the locking means for locking the ejectable charges comprise a central fork (160) inserted in a radial slot (115) of the charge support and axially restraining all the ejectable charges, and the triggering means include a wire (150) connecting the fork to a point on the body of the minution with the length of the wire being so chosen that when the charge support and the munition body are disposed relative to each other in the fully open position, the wire exerts sufficient force on the fork to extract it radially from the slot, thereby releasing the ejectable charges for ejection.

11. A munition according to claim 7, characterized in that the ejectable charges are plate charges in the form of sectors covering the face of the support, with the thickness of the charges being substantially equal to the gap which exists, in the closed position, between the exposed face of the munition body and the charge-supporting face of the charge support.

12. A munition according to claim 1, characterized in that it further included impact detector means for detecting the impact of the munition on the ground, together with time delay means triggered by the impact detector means and suitable for delaying operation of the triggering means for a certain length of time after ground impact.

## Patentansprüche

1. Bodengestützte Munition mit Tochterladungen, insbesondere abwerfbare kombinierte Panzer- und Schützenmine, mit :
einem Ladungsträger (200) ;
einer Mehrzahl von nebeneinander angeordneten, auswerfbaren Ladungen (300-305) ;
einer Auswurfeinrichtung (310) für jede der Ladungen zum Auswerfen derselben mit Abstand zum Ladungsträger;
einer Einrichtung (160) zum Verriegeln der Auswurfeinrichtung ;
einer Auslöseeinrichtung (150), mit der die Freigabe der Verriegelungseinrichtung sowie das Auswerfen der Ladungen ausgelöst wird ;
dadurch gekennzeichnet, daß der Ladungsträger ebenfalls auswerfbar ist und eine Trägerfläche (212) aufweist, die nach oben gerichtet ist und auf welcher die auswerfbaren Ladungen abgelegt sind, wobei die Verriegelungseinrichtung dazu ausgelegt ist, die Ladungen auf dieser Trägerfläche zu haltern, und wobei die Auswurfeinrichtung dazu ausgelegt ist, die auswerfbaren Ladungen rings um den Ladungsträger zu verteilen.

2. Munition nach Anspruch 1, dadurch gekennzeichnet, daß am Träger zusätzlich eine Umhüllung ausgebildet ist, die eine nichtauswerfbare Zentralladung umschließt.

3. Munition nach Anspruch 1, dadurch gekennzeichnet, daß die auswerfbaren Ladungen Plattenladungen sind, die in die Trägerfläche überziehende Sektoren eingepaßt sind.

4. Munition nach Anspruch 1, dadurch gekennzeichnet, daß die Auswurfeinrichtungen Federn (310) umfassen, die zwischen der Trägerfläche und jeder der auswerfbaren Ladungen angeordnet sind, wobei die Verriegelungseinrichtung jede Feder elastisch gespannt hält.

5. Munition nach Anspruch 4, dadurch gekennzeichnet, daß vom Entspannen der Feder zusätzlich das Scharfmachen der zugehörigen auswerfbaren Ladung auslöst wird.

6. Munition nach Anspruch 5, dadurch gekennzeichnet, daß die Feder (310) eine Blattfeder ist, deren eines Ende (311) an der auswerfbaren Ladung befestigt ist, wobei das Entspannen der Blattfeder zum Herausziehen eines Sicherungsstifts (370) geeignet ist, der die Zündeinrichtungen (330, 340, 350, 360) der auswerfbaren Ladung verriegelt.

7. Munition nach Anspruch 1, dadurch gekennzeichnet, daß weiterhin vorgesehen sind :
ein Munitionskörper (100), der eine Abstützfläche (120) sowie eine Beaufschlagungsfläche aufweist, die nach oben weist, wenn die Mine in geöffneter Stellung auf dem Boden abgelegt ist, wobei dieser Munitionskörper in geschlossener Stellung vom Ladungsträger bedeckt ist, der mit seiner Trägerfläche gegen die Beaufschlagungsfläche der Munition gekehrt ist,
ein Gelenk (230) vom Ladungsträger zum Munitionskörper an einem Umfangspunkt des Munitionskörpers, wobei die Verriegelungseinrichtung den Ladungsträger geschlossen auf dem Munitionskörper haltert,
eine Öffnungseinrichtung, mit der auf den Ladungsträger beim Lösen der Verriegelung ein Schwenkmoment ausgeübt wird, um den Ladungsträger von der geschlossenen in eine geöffnete Stellung zu überführen, in welcher, nach einer Schwenkung um etwa die Hälfte, der Ladungsträger mit seiner Trägerfläche nach oben gekehrt neben dem Munitionsträger zu liegen kommt, wobei das Schwenkmoment zumindest dem Moment entspricht, das zum Auslösen eines Umdrehens des Munitionskörpers notwendig ist, wenn dieser vor dem Öffnen mit seiner Beaufschlagungsfläche nach unten gerichtet abgelegt ist.

8. Munition nach Anspruch 7, dadurch gekennzeichnet, daß der Munitionskörper zusätzlich eine nicht auswerfbare Zentralladung (130) umschließt.

9. Munition nach Anspruch 7, dadurch gekennzeichnet, daß die Öffnungseinrichtung mit der Auslöseeinrichtung derart zusammenwirkt, daß die Freigabe der Verriegelungseinrichtung der Auswurfeinrichtung und das Auswerfen der Ladungen ausgelöst werden, sobald der Ladungsträger die geöffnete Stellung erreicht.

10. Munition nach Anspruch 9, dadurch gekennzeichnet, daß die Verriegelungseinrichtung der auswerfbaren Ladungen eine zentrale Gabel (160) umfaßt, die in einen Radialschlitz (115) des Ladungsträgers eingesetzt ist und sämtliche auswerfbaren Ladungen axial blockiert, und daß die Verriegelungseinrichtung einen Faser (150) umfaßt, welcher die Gabel mit einem Punkt des Munitionskörpers verbindet, wobei die Länge dieses Fadens derart gewählt ist, daß der Faden bei einer der vollständigen Öffnung entsprechenden Stellung des Ladungsträgers und des Munitionskörpers auf die Gabel eine Spannung ausübt, die deren Aufreißen in radialer Richtung erlaubt, wodurch die auswerfbaren Ladungen zum Auswerfen freigegeben werden.

11. Munition nach Anspruch 7, dadurch gekennzeichnet, daß die auswerfbaren Ladungen Plattenladungen sind, welche an die Form der die Stützfläche überziehenden Sektoren angepaßt sind, und deren Stärke im wesentlichen dem Zwischenraum entspricht, der in geschlossener Stellung zwischen der Beaufschlagungsfläche des Munitionskörpers und der Trägerfläche des Ladungsträgers verbleibt.

12. Munition nach Anspruch 1, gekennzeichnet durch eine zusätzliche Einrichtung zum Erfühlen des Aufschlagens der Munition auf dem Boden sowie eine von dieser Aufschlagfühleinrichtung angesteuerte Verzögerungseinrichtung, die dazu geeignet ist, das Ingangsetzen der Auslöseeinrichtung nach dem Aufschlag auf dem Boden zu verzögern.
